# EUROPÄISCHE PATENTSCHRIFT

(11) **EP 2 912 272 B1**
(45) Veröffentlichungstag und Bekanntmachung des Hinweises auf die Patenterteilung: **02.11.2016**
(21) Anmeldenummer: 14702486.3
(22) Anmeldetag: 23.01.2014
(51) Int. Cl.: F01D 5/16

(54) **VERFAHREN ZUM VERSTIMMEN EINES LAUFSCHAUFELGITTERS**
METHOD FOR MISALIGNING A ROTOR BLADE GRID
PROCÉDÉ DE DÉSACCORDAGE D'UNE MATRICE D'AUBE DIRECTRICE

(30) Priorität: 05.02.2013 EP 13153956
(43) Veröffentlichungstag der Anmeldung: 02.09.2015
(73) Patentinhaber: Siemens Aktiengesellschaft, 80333 München (DE)
(72) Erfinder: GRÖNSFELDER, Thomas, 64347 Griesheim (DE); WALKENHORST, Jan, 45478 Mülheim an der Ruhr (DE); DE LAZZER, Armin, 45479 Mülheim an der Ruhr (DE)
(86) Internationale Anmeldenummer: PCT/EP2014/051322
(87) Internationale Veröffentlichungsnummer: WO 2014/122028

(56) Entgegenhaltungen:
- EP-A1- 1 589 191
- EP-A1- 1 640 562
- DE-A1-102009 033 618
- US-A- 6 042 338

## Beschreibung

Die Erfindung betrifft ein Verfahren zum Verstimmen eines Laufschaufelgitters.

Eine Strömungsmaschine weist in Laufrädern angeordnete Laufschaufeln auf, die als an ihren Schaufelfüßen fest eingespannt angesehen werden können und im Betrieb der Strömungsmaschine schwingen können. In Abhängigkeit des Betriebszustands der Strömungsmaschine kann es dabei zu Schwingungsvorgängen kommen, bei denen Schwingungszustände mit hohen und kritischen Spannungen in der Laufschaufel auftreten. Bei einer zeitlich langen Belastung der Schaufel durch kritische Spannungszustände kommt es zu einer Materialermüdung, die letztendlich zu einer Lebensdauerreduzierung der Schaufel führen kann, welche einen Austausch der Laufschaufel notwendig macht.

Aufgrund von auf die Laufschaufel wirkenden Fliehkräften im Betrieb der Strömungsmaschine wird eine Vorspannung in der Laufschaufel erzeugt. Dadurch und durch die hohe Temperatur der Laufschaufel im Betrieb sind die Eigenfrequenzen der Laufschaufel im Betrieb verschieden von den Eigenfrequenzen bei der ruhenden und kalten Laufschaufel. Als qualitätssichernde Maßnahme während der Fertigung sind lediglich die Eigenfrequenzen im Stillstand der Strömungsmaschine messbar, wobei es jedoch zur Auslegung der Laufschaufel erforderlich ist, die Eigenfrequenzen unter der Fliehkraft zu kennen, damit die Schwingungsvorgänge, bei denen die Schwingungszustände mit den hohen und kritischen Spannungen in der Laufschaufel auftreten, vermieden werden können.

Im Dokument EP 1 589 191 wird ein Verfahren zum Verstimmen eines Laufschaufelgitters offenbart.

Aufgabe der Erfindung ist es, ein Verfahren zum Verstimmen eines Laufschaufelgitters einer Strömungsmaschine zu schaffen, wobei die Laufschaufeln eine lange Lebensdauer im Betrieb der Strömungsmaschine haben.

Das erfindungsgemäße Verfahren zum Verstimmen, insbesondere dem rotordynamischen Verstimmen, eines eine Mehrzahl an Laufschaufeln aufweisenden Laufschaufelgitters einer Strömungsmaschine weist die Schritte auf: a) Festlegen für jede der Laufschaufeln des Laufschaufelgitters mindestens einer Soll-Eigenfrequenz ν_{F,S}, die die Laufschaufel für mindestens eine vorherbestimmte Schwingungsmode im Normalbetrieb der Strömungsmaschine unter einer Fliehkrafteinwirkung hat, derart, dass die Schwingungsbelastung des Laufschaufelgitters unter der Fliehkraft unterhalb einer Toleranzgrenze liegt; b) Aufstellen einer Wertetabelle ν_{F}(m, r_{S}) mit ausgewählten diskreten Massewerten m und radialen Schwerpunktslagen r_{S}, die sich aus Variationen der Nenrigeometrie der Laufschaufel ergeben, und Ermitteln der jeweiligen Eigenfrequenz ν_{F} unter der Fliehkraft für jedes ausgewählte Wertepaar m und rs; c) Messen der Masse m_{I} und der radialen Schwerpunktslage r_{S,I} einer der Laufschaufeln; d) Bestimmen von einer Ist-Eigenfrequenz ν_{F,I} der Laufschaufel unter der Fliehkraft durch Interpolieren der gemessenen Masse m_{I} und der gemessenen radialen Schwerpunktslage r_{S,I} in der Wertetabelle ν_{F}(m, r_{S}); e) in dem Fall, dass ν_{F,I} außerhalb einer Toleranz um ν_{F,S} liegt, Auswählen aus der Wertetabelle ν_{F}(m, r_{S}) eines Wertepaars m_{S} und r_{S,S} derart, dass sich ν_{F,I} an ν_{F,S} zumindest annähert, und Abtragen von Material der Laufschaufel derart, dass m_{I} und r_{S,I} dem Wertepaar m_{S} und r_{S,S} entsprechen; f) Wiederholen der Schritte c) bis e) bis ν_{F,I} innerhalb der Toleranz um ν_{F,S} liegt.

Durch das Messen der Masse m_{I} und der radialen Schwerpunktslage r_{S,I} sowie durch das Interpolieren dieser Werte in der Wertetabelle ν_{F}(m, r_{S}) kann die Eigenfrequenz ν_{F,I} unter der Fliehkraft vorteilhaft mit einer hohen Genauigkeit bestimmt werden. Mit dem erfindungsgemäßen Verfahren ist es ebenso vorteilhaft möglich, diese Eigenfrequenz ν_{F,I} mit einer hohen Genauigkeit einzustellen und an die festgelegte Soll-Eigenfrequenz ν_{F,S} anzunähern. Somit kann die Schwingungsbelastung der Laufschaufel im Betrieb der Strömungsmaschine vermindert werden, wodurch sich die Lebensdauer der Laufschaufel verlängert. Zudem ist das Verfahren einfach durchzuführen, weil es für eine genaue Bestimmung der Ist-Eigenfrequenz ν_{F,I} überraschenderweise ausreichend ist, m_{I} und r_{S,I} der Laufschaufel ohne ihre vollständige Geometrie zu messen. Zudem sind m_{I} und r_{S,I} einfach zu messende Größen, beispielsweise kann m_{I} mittels einer Waage bestimmt werden.

Die vorherbestimmten Schwingungsmoden werden bevorzugt derart gewählt, dass die zu den Schwingungsmoden zugehörigen Eigenfrequenzen ν_{F,S} gleich oder niederfrequenter als eine Vielfache Harmonische der Rotordrehfrequenz sind, insbesondere die Achtfache Harmonische, wobei jeweils eine Wertetabelle ν_{F}(m, r_{S}) für eine Mehrzahl oder für alle der Schwingungsmoden aufgestellt wird, die Ist-Eigenfrequenz ν_{F,I} für jede Wertetabelle bestimmt wird und das Wertepaar m_{S} und r_{S,S} derart ausgewählt wird, dass sich die bestimmten ν_{F,I} an die festgelegten ν_{F,S} zumindest annähern.

Das erfindungsgemäße Verfahren zum Verstimmen, insbesondere dem rotordynamischen Verstimmen, eines eine Mehrzahl an Laufschaufeln aufweisenden Laufschaufelgitters einer Strömungsmaschine weist die Schritte auf: a) Festlegen für jede der Laufschaufeln des Laufschaufelgitters mindestens einer Soll-Eigenfrequenz ν_{F,S}, die die Laufschaufel für mindestens eine vorherbestimmte Schwingungsmode im Normalbetrieb der Strömungsmaschine unter einer Fliehkrafteinwirkung hat, derart, dass die Schwingungsbelastung des Laufschaufelgitters unter der Fliehkraft unterhalb einer Toleranzgrenze liegt; b) Aufstellen einer Wertetabelle ν_{F}(m, r_{S}) und einer Wertetabelle ν_{S}(m, r_{S}) mit ausgewählten diskreten Massewerten m und radialen Schwerpunktslagen r_{S}, die sich aus Variationen der Nenngeometrie der Laufschaufel ergeben, und Ermitteln der jeweiligen Eigenfrequenz ν_{F} unter der Fliehkraft und der jeweiligen Eigenfrequenz ν_{S} im Stillstand der Laufschaufel für jedes ausgewählte Wertepaar m und r_{S}; c) Messen der Masse m_{I} und der radialen Schwerpunktslage r_{S,I} einer der Laufschaufeln; d) Bestimmen von einer Ist-Eigenfrequenz ν_{F,I} der Laufschaufel unter der Fliehkraft durch Interpolieren der gemessenen Masse m_{I} und der gemessenen radialen Schwerpunktslage r_{S,I} in der Wertetabelle ν_{F}(m, r_{S}) ; e) in dem Fall, dass ν_{F,I} außerhalb einer Toleranz um ν_{F,S} liegt, Auswählen aus der Wertetabelle ν_{F}(m, r_{S}) eines Wertepaars m_{S} und r_{S,S} derart, dass sich ν_{F,I} an ν_{F,S} zumindest annähert, und Abtragen von Material der Laufschaufel derart, dass m_{I} und r_{S,I} dem Wertepaar ms und r_{S,S} entsprechen; f) in dem Fall, dass Material abgetragen wurde, Messen der Eigenfrequenz ν_{S,I} der Laufschaufel im Stillstand; g) Wiederholen der Schritte e) bis f) oder c) bis f) bis ν_{F,I} innerhalb der Toleranz um ν_{F,S} und ν_{S,I} innerhalb einer der Toleranz entsprechenden Toleranz um ν_{S,S} liegt.

Durch das zusätzliche Messen der Eigenfrequenz ν_{S,I} kann die Ist-Eigenfrequenz ν_{F,I} unter der Fliehkraft vorteilhaft mit einer noch höheren Genauigkeit bestimmt werden. Es ist auch möglich, zur Kontrolle des Abtragens lediglich die Messung der Eigenfrequenz ν_{S,I} im Stillstand heranzuziehen, ohne die Messung von m_{I} und r_{S,I} zu wiederholen.

Die vorherbestimmten Schwingungsmoden werden bevorzugt derart gewählt, dass die zu den Schwingungsmoden zugehörigen Eigenfrequenzen ν_{F,S} gleich oder niederfrequenter als eine Vielfache Harmonische der Rotordrehfrequenz sind, insbesondere die Achtfache Harmonische, wobei jeweils eine Wertetabelle ν_{F}(m, r_{S}) und jeweils eine Wertetabelle ν_{S}(m, r_{S}) für eine Mehrzahl oder für alle der Schwingungsmoden aufgestellt wird, die Ist-Eigenfrequenz ν_{F,I} und die Ist-Eigenfrequenz ν_{S,I} für jede Wertetabelle bestimmt wird, das Wertepaar m_{S} und r_{S,S} derart ausgewählt wird, dass sich die bestimmten ν_{F,I} an die festgelegten ν_{F,S} zumindest annähern und die Eigenfrequenzen ν_{S,I} für die vorherbestimmten Schwingungsmoden gemessen werden.

Die Variationen der Nenngeometrie weisen bevorzugt ein Verdicken und/oder ein Verdünnen der Laufschaufel in jedem radialen Schnitt oder in radialen Abschnitten auf. Es ist bevorzugt, dass die Variationen der Nenngeometrie ein lineares Variieren der Dicke der Laufschaufel über den Radius aufweisen. Es ist vorteilhaft möglich, die Wertetabelle durch das Verdicken und das Verdünnen der Nenngeometrie mit einer zur Bestimmung der Eigenfrequenzen ν_{F} und ν_{S} ausreichenden Genauigkeit aufzustellen.

Die Soll-Eigenfrequenzen ν_{F,S} werden bevorzugt derart festgelegt, dass in dem Laufschaufelgitter benachbart angeordnete Laufschaufeln ungleiche Soll-Eigenfrequenzen ν_{F,S} haben und dass die Soll-Eigenfrequenzen ν_{F,S} verschieden sind von der Rotordrehfrequenz im Normalbetrieb der Strömungsmaschine bis einschließlich einer Vielfachen Harmonischen der Rotordrehfrequenz, insbesondere der Achtfachen Harmonischen der Rotordrehfrequenz. Dadurch ist es unterbunden, dass eine schwingende Laufschaufel eine ihr benachbarte Laufschaufel zu einer Schwingung anregen kann und dass es zu einer Kopplung der Rotation des Laufschaufelgitters mit den Schwingungen der Laufschaufeln kommt. Somit sind die Schwingungsbelastungen der Laufschaufeln gering und ihre Lebensdauern lang.

Es ist bevorzugt, dass das Messen der Masse m_{I} und der radialen Schwerpunktslage r_{S,I} relativ als Differenzmessung zu einer Referenzschaufel erfolgt, die dreidimensional vermessen wurde, insbesondere mittels eines Koordinatenmessgeräts und/oder mittels eines optischen Verfahrens. Die Genauigkeit einer Messung hängt von der Größe des Messbereichs ab, wobei ein größerer Messbereich in einer geringeren Genauigkeit resultiert. Indem das Messen von m_{I} und r_{S,I} relativ zu der Referenzschaufel erfolgt, kann ein kleiner Messbereich mit einer hohen Genauigkeit verwendet werden. Es ist daher nur erforderlich eine einzige Laufschaufel als die Referenzschaufel zu nehmen und sie einmalig mit einem kostenintensiven dreidimensionalen Verfahren zu charakterisieren, wodurch auch m_{I} und r_{S,I} aller anderen Laufschaufeln mit der hohen Genauigkeit gemessen werden können.

Es ist bevorzugt, dass das Wertepaar m_{S} und r_{S,S} derart ausgewählt wird, dass die Unwucht des Rotors verringert wird und/oder dass der Aufwand zum Abtragen minimal wird. Die Kenntnis des Wertepaares m_{S} und r_{S,S} ist für ein Auswuchten des Rotors ausreichend, so dass vorteilhaft durch das Abtragen des Materials ein Verstimmen und ein Auswuchten des Laufschaufelgitters in einem gemeinsamen Verfahrensschritt erfolgen kann. Das Abtragen des Materials kann auch derart erfolgen, dass die Menge des abzutragenden Materials minimiert wird.

Die vorherbestimmte Schwingungsmode wird bevorzugt derart gewählt, dass die Eigenfrequenz ν_{F,S} der vorherbestimmten Schwingungsmode gleich oder niederfrequenter ist als die Vielfache Harmonische der Rotordrehfrequenz, insbesondere die Achtfache Harmonische der Rotordrehfrequenz. Die Eigenfrequenzen ν_{F} und/oder ν_{I} werden bevorzugt rechnerisch bestimmt, insbesondere mittels einer Finiten Elemente Methode.

Es ist bevorzugt, dass beim Messen der Eigenfrequenz ν_{S,I} die Laufschaufel an ihrem Schaufelfuß eingespannt wird, die Schwingung der Laufschaufel angeregt wird und die Schwingung gemessen wird. Die Schwingung wird bevorzugt mittels Schwingungsaufnehmer, Beschleunigungssensoren, Dehnmessstreifen, piezoelektrischer Sensoren und/oder optischer Verfahren gemessen. Hierbei handelt es sich um eine einfache Methode zur Bestimmung der Eigenfrequenz.

Mittels eines Vergleichs der gemessenen Eigenfrequenz ν_{S,I} mit einer durch Interpolieren von m_{I} und r_{S,I} in der Wertetabelle ν_{S}(m, r_{S}) ermittelten Ist-Eigenfrequenz wird bevorzugt eine Anpassung des Modells zum Ermitteln der Eigenfrequenzen ν_{F} und ν_{S} durchgeführt. Dadurch können vorteilhaft Einflüsse des Werkstoffes auf die Eigenfrequenzen mit berücksichtigt werden.

Im Folgenden wird anhand der beigefügten schematischen Zeichnungen die Erfindung näher erläutert. Es zeigen:
- Figur 1: Längsschnitte von drei Laufschaufeln mit einer Nenngeometrie der Laufschaufel und Variationen der Nenngeometrie,
- Figur 2: eine zweidimensionale Auftragung von Eigenfrequenzen ν_{S} der Laufschaufel im Stillstand und eine zweidimensionale Auftragung von Eigenfrequenzen ν_{F} der Laufschaufel unter Fliehkraft als Funktion der Masse m und der radialen Schwerpunktslage r_{S} der Laufschaufel und
- Figur 3: ein Ablaufschema des erfindungsgemäßen Verfahrens.

Figur 1 zeigt drei Laufschaufeln 1 einer Strömungsmaschine, wobei die erste Laufschaufel in ihrer Nenngeometrie 5, die zweite Laufschaufel sowohl in ihrer Nenngeometrie 5 als auch in einer ersten Variation 6 und einer zweiten Variation 7 und die dritte Laufschaufel sowohl in ihrer Nenngeometrie 5 als auch in einer dritten Variation 8 und einer vierten Variation 9 dargestellt sind. Die Laufschaufeln 1 weisen einen Schaufelfuß 2, der an einer Rotorwelle 4 der Strömungsmaschine fest angebracht ist, und eine dem Schaufelfuß 2 abgewandte Schaufelspitze 3 auf. Bei einer Schwingung der Laufschaufel 1 im Betrieb der Strömungsmaschine ist an dem Schaufelfuß 2 ein Schwingungsknoten angeordnet. Der Radius r der Laufschaufel 1 ist von dem Schaufelfuß 2 zu der Schaufelspitze 3 gerichtet.

Die zweite Laufschaufel zeigt Variationen 6, 7 der Nenngeometrie 5 auf, bei denen ausgehend von der Nenngeometrie 5 die Masse m jedoch nicht die radiale Schwerpunktslage r_{S} der Laufschaufel verändert wird. In der ersten Variation 6 wird die Masse m vergrößert, indem die zweite Laufschaufel in jedem radialen Abstand r zur Rotationsachse gleichmäßig verdickt wird und in der zweiten Variation 7 wird die Masse m verringert, indem die zweite Laufschaufel in jedem radialen Abstand r gleichmäßig verdünnt wird.

Bei den Variationen 8, 9 der dritten Laufschaufel wird ausgehend von der Nenngeometrie 5 die Dicke der Laufschaufel in der Umfangsrichtung und/oder der Axialrichtung linear über den Radius r variiert. Gemäß der dritten Variation 8 wird ausgehend von der Nenngeometrie 5 die Laufschaufel an ihrem Schaufelfuß 2 verdickt und an ihrer Schaufelspitze 3 verdünnt und gemäß der vierten Variation 9 wird ausgehend von der Nenngeometrie 5 die Laufschaufel an ihrem Schaufelfuß 2 verdünnt und an ihrer Schaufelspitze 3 verdickt. Dadurch wird in der dritten Variation 8 die radiale Schwerpunktslage r_{S} nach radial innen und in der vierten Variation 9 nach radial außen verschoben, wohingegen sich die Masse m nicht verändert. Die Variationen 8, 9 können jedoch auch derart durchgeführt werden, dass sowohl die Masse m als auch die radiale Schwerpunktslage r_{S} verändert werden. Zudem ist es möglich, die Masse m und die radiale Schwerpunktslage r_{S} durch Verdicken und/oder Verdünnen der Laufschaufel 1 in ausgewählten radialen Abschnitten durchzuführen.

Es wird eine Vielzahl von Variationen der Nenngeometrie 5 durchgeführt und für jede Variation wird eine Eigenfrequenz ν_{S} der niederfrequentesten Biegeschwingung der an ihrem Schaufelfuß 2 eingespannten und sich im Stillstand befindlichen Laufschaufel 1 mittels einer Finiten Elemente Methode berechnet. Weiterhin wird für jede Variation die Eigenfrequenz ν_{F} der gleichen Biegeschwingung berechnet, wobei die auf die Laufschaufel 1 im Normalbetrieb der Strömungsmaschine wirkende Fliehkraft berücksichtigt wird. Optional können bei der Berechnung von ν_{F} auch eine erhöhte Temperatur und sich damit verändernde Werkstoffeigenschaften mit berücksichtigt werden. Für ein gegebenes Laufschaufelgitter ist es vorteilhaft lediglich erforderlich, die Variationen der Nenngeometrie einmalig durchzuführen.

Es wird anschließend für jede Variation der Nenngeometrie 5 die Masse m und die radiale Schwerpunktslage r_{S} der Laufschaufel 1 bestimmt und eine Wertetabelle ν_{S}(m, r_{S}) mit Wertetripeln ν_{S} ,m, r_{S} und eine Wertetabelle ν_{F}(m, r_{S}) mit Wertetripeln ν_{F}, m, r_{S} aufgestellt. In der linken Auftragung in Figur 2 ist die Wertetabelle ν_{S}(m, r_{S}) und in der rechten Auftragung in Figur 2 die Wertetabelle ν_{F}(m, r_{S}) dargestellt, indem die jeweilige Eigenfrequenz ν_{S} 10 und ν_{F} 11 gegen die Masse m 12 und die radiale Schwerpunktslage r_{S} 13 aufgetragen ist. Die Eigenfrequenzen ν_{S} 10 und ν_{F} 11 sind dabei in willkürlichen Einheiten und die Nenngeometrie 5 ist jeweils bei m=0 und r_{S}=0 aufgetragen. Aus Figur 2 ist ersichtlich, dass eine Verringerung der Masse m und eine Verschiebung der radialen Schwerpunktslage r_{S} nach innen mit einer Erhöhung der Eigenfrequenzen ν_{S} 10 und ν_{F} 11 einhergehen.

In Figur 3 ist das erfindungsgemäße Verfahren in einem Ablaufschema dargestellt. Es wird für jede der Laufschaufeln 1 des Laufschaufelgitters eine Soll-Eigenfrequenz ν_{F,S} festgelegt 14, die die Laufschaufel 1 für die niederfrequenteste Biegeschwingung der an ihrem Schaufelfuß 2 fest eingespannten Laufschaufel 1 im Normalbetrieb der Strömungsmaschine unter einer Fliehkrafteinwirkung hat, derart, dass die Schwingungsbelastung des Laufschaufelgitters unter der Fliehkraft unterhalb einer Toleranzgrenze liegt. Dies wird dadurch erreicht, dass indem Laufschaufelgitter benachbart angeordnete Laufschaufeln ungleiche Soll-Eigenfrequenzen ν_{F,S} haben und dass die Soll-Eigenfrequenzen ν_{F,S} verschieden sind von der Rotordrehfrequenz im Normalbetrieb der Strömungsmaschine bis einschließlich der Achtfachen Harmonischen der Rotordrehfrequenz.

Anschließend wird zu jeder Soll-Eigenfrequenz ν_{F,S} eine entsprechende Soll-Eigenfrequenz ν_{S,S} ermittelt 15, die die Laufschaufel 1 für die niederfrequenteste Biegeschwingung der an ihrem Schaufelfuß 2 fest eingespannten Laufschaufel 1 im Stillstand hat. Darauf folgend werden, wie oben beschrieben, durch die Variationen der Nenngeometrie 5 die Wertetabelle ν_{S}(m, r_{S}) und die Wertetabelle ν_{F}(m, r_{S}) aufgestellt 16.

Nach der Fertigung 18 der Laufschaufel 1 werden ihre Masse m und radiale Schwerpunktslage r_{S} gemessen 19. Anschließend wird eine Ist-Eigenfrequenz ν_{F,I} der Laufschaufel 1 unter der Fliehkraft durch Interpolieren der gemessenen Masse m_{I} und der gemessenen radialen Schwerpunktslage r_{S,I} in der Wertetabelle ν_{F}(m, r_{S}) bestimmt 17.

Es wird ein Ist-Soll Abgleich 21 durchgeführt, indem ν_{F,I} mit ν_{F,S} verglichen wird. In dem Fall, dass ν_{F,I} außerhalb einer Toleranz um ν_{F,S} liegt, wird aus der Wertetabelle ν_{F}(m, r_{S}) ein Wertepaar m_{S} und r_{S,S} derart ausgewählt, dass sich ν_{F,I} an ν_{F,S} zumindest annähert, und Material von der Laufschaufel 1 derart abgetragen 24 wird, dass m_{I} und r_{S,I} dem Wertepaar m_{S} und r_{S,S} entsprechen. Wie es aus der rechten Auftragung aus Figur 2 ersichtlich ist, stehen in der Regel eine Mehrzahl an Wertepaaren m_{S} und r_{S,S} zur Verfügung, um eine gewisse Eigenfrequenz ν_{F,S} zu erreichen. Aus der Mehrzahl an den Wertepaaren kann ein Wertepaar m_{S} und r_{S,S} derart ausgewählt werden, dass der Rotor der Strömungsmaschine ausgewuchtet ist und/oder dass der Aufwand zum Abtragen minimal ist. Das Abtragen 24 kann beispielsweise durch ein Schleifen erfolgen.

Zur Kontrolle des Abtragens 24 kann die Eigenfrequenz ν_{S,I} der Laufschaufel 1 im Stillstand gemessen 20 werden. Dazu wird die Laufschaufel 1 an ihrem Schaufelfuß 2 eingespannt, die Schwingung der Laufschaufel 1 angeregt, beispielsweise durch einen Schlag, und der von der Laufschaufel 1 emittierte Schall gemessen. Alternativ kann zur Kontrolle des Abtragens 24 auch die Masse m und radiale Schwerpunktslage r_{S} der Laufschaufel 1 gemessen werden 19. Mit einer besonders hohen Genauigkeit kann die Kontrolle durchgeführt werden, indem sowohl die Eigenfrequenz ν_{S,I} 20 als auch die Masse m und radiale Schwerpunktslage r_{S} 19 gemessen werden.

Es ist auch möglich, bereits vor dem Abtragen 24 des Materials sowohl die Masse m und die radiale Schwerpunktslage r_{S} 19 als auch die Eigenfrequenz ν_{S,I} 20 zu messen, um damit die Ist-Eigenfrequenz ν_{F,I} mit einer besonders hohen Genauigkeit zu messen. Mittels eines Vergleichs der gemessenen Eigenfrequenz ν_{S,I} mit einer durch Interpolieren von m_{I} und r_{S,I} in der Wertetabelle ν_{S}(m, r_{S}) ermittelten Ist-Eigenfrequenz kann eine Anpassung des Modells zum Ermitteln der Eigenfrequenzen ν_{F} und ν_{S} durchgeführt werden.

In dem Fall, dass ν_{F,I} innerhalb einer Toleranz um ν_{F,S} liegt, können optionale Verfahrensschritte 22 an der Laufschaufel 1 durchgeführt werden, wie beispielsweise ein Auftragen einer Beschichtung. Anschließend wird die Laufschaufeln 1 in das Laufschaufelgitter eingebaut 23.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zum Verstimmen eines eine Mehrzahl an Laufschaufeln (1) aufweisenden Laufschaufelgitters einer Strömungsmaschine mit den Schritten:
a) Festlegen (14) für jede der Laufschaufeln (1) des Laufschaufelgitters mindestens einer Soll-Eigenfrequenz ν_{F,S}, die die Laufschaufel (1) für mindestens eine vorherbestimmte Schwingungsmode im Normalbetrieb der Strömungsmaschine unter einer Fliehkrafteinwirkung hat, derart, dass die Schwingungsbelastung des Laufschaufelgitters unter der Fliehkraft unterhalb einer Toleranzgrenze liegt;
b) Aufstellen (16) einer Wertetabelle ν_{F}(m, r_{S}) mit ausgewählten diskreten Massewerten m und radialen Schwerpunktslagen r_{S}, die sich aus Variationen (6 bis 9) der Nenngeometrie (5) der Laufschaufel (1) ergeben, und Ermitteln der jeweiligen Eigenfrequenz ν_{F} der vorherbestimmten Schwingungsmode unter der Fliehkraft für jedes ausgewählte Wertepaar m und r_{S};
c) Messen (19) der Masse m_{I} und der radialen Schwerpunktslage r_{S,I} einer der Laufschaufeln (1);
d) Bestimmen (17) von einer Ist-Eigenfrequenz ν_{F,I} der Laufschaufel (1) unter der Fliehkraft durch Interpolieren der gemessenen Masse m_{I} und der gemessenen radialen Schwerpunktslage r_{S,I} in der Wertetabelle ν_{F}(m, r_{S});
e) in dem Fall, dass ν_{F,I} außerhalb einer Toleranz um ν_{F,S} liegt, Auswählen aus der Wertetabelle ν_{F}(m, r_{S}) eines Wertepaars m_{S} und r_{S,S} derart, dass sich ν_{F,I} an ν_{F,S} zumindest annähert, und Abtragen (24) von Material der Laufschaufel (1) derart, dass m_{I} und r_{S,I} dem Wertepaar m_{S} und r_{S,S} entsprechen;
f) Wiederholen der Schritte c) bis e) bis ν_{F,I} innerhalb der Toleranz um ν_{F,S} liegt.

2. Verfahren nach Anspruch 1,
wobei zusätzlich zum Schritt b) ein Schritt b1) erfolgt mit den folgenden Merkmalen:
b1) Aufstellen (16) einer Wertetabelle ν_{S} (m, r_{S}) mit ausgewählten diskreten Massewerten m und radialen Schwerpunktslagen r_{S,S} die sich aus Variationen (6 bis 9) der Nenngeometrie (5) der Laufschaufel (1) ergeben,
und Ermitteln der jeweiligen Eigenfrequenz ν_{S} der vorherbestimmten Schwingungsmode Im Stillstand der Laufschaufel (1) für jedes ausgewählte Wertepaar m und r_{S,S}
wobei der Schritt f) aus Anspruch 1 durch folgende Schritte ersetzt wird:
f) in dem Fall, dass Material abgetragen wurde, Messen (20) der Eigenfrequenz ν_{S,I} der Laufschaufel (1) im Stillstand;
g) Wiederholen der Schritte e) bis f) oder c) bis f) bis ν_{F,I} innerhalb der Toleranz um ν_{F,S} und ν_{S,I} innerhalb einer der Toleranz entsprechenden Toleranz um ν_{S,S} liegt.

3. Verfahren gemäß Anspruch 1,
wobei die vorherbestimmten Schwingungsmoden derart gewählt werden, dass die zu den Schwingungsmoden zugehörigen Eigenfrequenzen ν_{F,S} gleich oder niederfrequenter als eine Vielfache Harmonische der Rotordrehfrequenz sind, insbesondere die Achtfache Harmonische,
wobei jeweils eine Wertetabelle ν_{F}(m, r_{S}) für eine Mehrzahl oder für alle der Schwingungsmoden aufgestellt (16) wird, die Ist-Eigenfrequenz ν_{F,I} für jede Wertetabelle bestimmt (17) wird und das Wertepaar m_{S} und r_{S,S} derart ausgewählt wird, dass sich die bestimmten ν_{F,I} an die festgelegten ν_{F,S} zumindest annähern.

4. Verfahren gemäß Anspruch 2,
wobei die vorherbestimmten Schwingungsmoden derart gewählt werden, dass die zu den Schwingungsmoden zugehörigen Eigenfrequenzen ν_{F,S} gleich oder niederfrequenter als eine Vielfache Harmonische der Rotordrehfrequenz sind, insbesondere die Achtfache Harmonische,
wobei jeweils eine Wertetabelle ν_{F}(m, r_{S}) und jeweils eine Wertetabelle ν_{S}(m, r_{S}) für eine Mehrzahl oder für alle der Schwingungsmoden aufgestellt (16) wird, die Ist-Eigenfrequenz ν_{F,I} und die Ist-Eigenfrequenz ν_{S,I} für jede Wertetabelle bestimmt (17) wird, das Wertepaar m_{S} und r_{S,S} derart ausgewählt wird, dass sich die bestimmten ν_{F,I} an die festgelegten ν_{F,S} zumindest annähern und die Eigenfrequenzen ν_{S,I} für die vorherbestimmten Schwingungsmoden gemessen (20) werden.

5. Verfahren gemäß einem der Ansprüche 1 bis 4,
wobei die Variationen (6 bis 9) der Nenngeometrie (5) ein Verdicken und/oder ein Verdünnen der Laufschaufel (1) in jedem radialen Schnitt oder in radialen Abschnitten aufweisen.

6. Verfahren gemäß einem der Ansprüche 1 bis 5,
wobei die Variationen (6 bis 9) der Nenngeometrie (5) ein lineares Variieren (8, 9) der Dicke der Laufschaufel (1) über den Radius aufweisen.

7. Verfahren gemäß einem der Ansprüche 1 bis 6,
wobei die Soll-Eigenfrequenzen ν_{F,S} derart festgelegt werden, dass in dem Laufschaufelgitter benachbart angeordnete Laufschaufeln ungleiche Soll-Eigenfrequenzen ν_{F,S} haben und dass die Soll-Eigenfrequenzen ν_{F,S} verschieden sind von der Rotordrehfrequenz im Normalbetrieb der Strömungsmaschine bis einschließlich einer Vielfachen Harmonischen der Rotordrehfrequenz,
insbesondere der Achtfachen Harmonischen der Rotordrehfrequenz.

8. Verfahren gemäß einem der Ansprüche 1 bis 7,
wobei das Messen der Masse m_{I} und der radialen Schwerpunktslage r_{S,I} relativ als Differenzmessung zu einer Referenzschaufel erfolgt, die dreidimensional vermessen wurde, insbesondere mittels eines Koordinatenmessgeräts und/oder mittels eines optischen Verfahrens.

9. Verfahren gemäß einem der Ansprüche 1 bis 8,
wobei das Wertepaar m_{S} und r_{S,S} derart ausgewählt wird, dass die Unwucht des Rotors verringert wird und/oder dass der Aufwand zum Abtragen minimal wird.

10. Verfahren gemäß einem der Ansprüche 1 bis 9,
wobei die vorherbestimmte Schwingungsmode derart gewählt wird, dass die Eigenfrequenz ν_{F,S} der vorherbestimmten Schwingungsmode gleich oder niederfrequenter als eine Vielfache Harmonische der Rotordrehfrequenz ist, insbesondere die Achtfache Harmonische der Rotordrehfrequenz.

11. Verfahren gemäß einem der Ansprüche 1 bis 10,
wobei die Eigenfrequenzen ν_{F} und/oder ν_{I} rechnerisch bestimmt werden,
insbesondere mittels einer Finite Elemente Methode.

12. Verfahren gemäß einem der Ansprüche 2, 4 bis 11,
wobei beim Messen der Eigenfrequenz ν_{S,I} die Laufschaufel (1) an ihrem Schaufelfuß (2) eingespannt wird, die Schwingung der Laufschaufel (1) angeregt wird und gemessen wird.

13. Verfahren gemäß einem der Ansprüche 2, 4 bis 12,
wobei mittels eines Vergleichs der gemessenen Eigenfrequenz ν_{S,I} mit einer durch Interpolieren von m_{I} und r_{S,I} in der Wertetabelle ν_{S}(m, r_{S}) ermittelten Ist-Eigenfrequenz eine Anpassung des Modells zum Ermitteln der Eigenfrequenzen ν_{F} und ν_{S} durchgeführt wird.

## Claims

1. Method for detuning a rotor-blade cascade, comprising a multiplicity of rotor blades (1), of a turbomachine, having the steps:
a) establishing (14) for each of the rotor blades (1) of the rotor-blade cascade at least one setpoint natural frequency ν_{F,S} which the rotor blade (1) has for at least one predetermined oscillation mode during normal operation of the turbomachine under the effect of centrifugal force, such that the oscillation load of the rotor-blade cascade under the centrifugal force lies below a tolerance limit;
b) compiling (16) a value table ν_{F}(m, r_{S}) with selected discrete mass values m and radial center-of-mass positions r_{S}, which result from variations (6 to 9) of the nominal geometry (5) of the rotor blade (1), and determining the respective natural frequency ν_{F} of the predetermined oscillation mode under the centrifugal force for each selected value pair m and r_{S};
c) measuring (19) the mass m_{I} and the radial center-of-mass position r_{S,I} of one of the rotor blades (1);
d) determining (17) actual natural frequency ν_{F,I} of the rotor blade (1) under the centrifugal force by interpolation of the measured mass m_{I} and the measured radial center-of-mass position r_{S,I} in the value table ν_{F}(m, r_{S});
e) in the event that ν_{F,I} lies outside a tolerance around ν_{F,S}, selecting from the value table ν_{F}(m, r_{S}) a value pair m_{S} and r_{S,S} such that ν_{F,I} at least approximates ν_{F,S}, and removing (24) material of the rotor blade (1) in such a way that m_{I} and r_{S,I} correspond to the value pair m_{S} and r_{S,S};
f) repeating steps c) to e) until ν_{F,I} lies within the tolerance around ν_{F,S}.

2. Method according to Claim 1,
wherein in addition to step b), a step b1) is carried out with the following features:
b1) compiling (16) a value table ν_{S}(m, r_{S}) with selected discrete mass values m and radial center-of-mass positions r_{S}, which result from variations (6 to 9) of the nominal geometry (5) of the rotor blade (1),
and determining the respective natural frequency ν_{F,S} of the predetermined oscillation mode with the rotor blade (1) at rest for each selected value pair m and r_{S};
f) in the event that material has been removed, measuring (20) and natural frequency ν_{S,I} of the rotor blade (1) at rest;
g) repeating steps e) to f or c) to f) until ν_{F,I} lies within the tolerance around ν_{F,S} and ν_{S,I} lies within a tolerance around ν_{S,S} corresponding to the tolerance.

3. Method according to Claim 1,
wherein the predetermined oscillation modes are selected in such a way that the natural frequencies ν_{F,S} associated with the oscillation modes are equal to or of lower frequency than a multiple harmonic of the rotor rotation frequency,
in particular the eighth harmonic,
wherein a value table ν_{F}(m, r_{S}) is respectively compiled (16) for a multiplicity of or all the oscillation modes, the actual natural frequency ν_{F,I} is determined (17) for each value table and the value pair m_{S} and r_{S,S} is selected in such a way that the determined ν_{F,I} are at least approximated to the established ν_{F,S}.

4. Method according to Claim 2,
wherein the predetermined oscillation modes are selected in such a way that the natural frequencies ν_{F,S} associated with the oscillation modes are equal to or of lower frequency than a multiple harmonic of the rotor rotation frequency,
in particular the eighth harmonic,
wherein respectively a value table ν_{F}(m, r_{S}) and respectively a value table ν_{S}(m, r_{S}) are compiled (16) for a multiplicity of or all the oscillation modes, the actual natural frequency ν_{F,I} and the actual natural frequency ν_{S,I} are determined (17) for each value table and the value pair m_{S} and r_{S,S} are selected in such a way that the determined ν_{F,I} are at least approximated to the established ν_{F,S} and the natural frequencies ν_{S,I} are measured (20) for the predetermined oscillation modes.

5. Method according to one of Claims 1 to 4,
wherein the variations (6 to 9) of the nominal geometry (5) comprise thickening and/or thinning of the rotor blade (1) in each radial section or in radial sections.

6. Method according to one of Claims 1 to 5,
wherein the variations (6 to 9) of the nominal geometry (5) comprise a linear variation (8, 9) of the thickness of the rotor blade (1) over the radius.

7. Method according to one of Claims 1 to 6,
wherein the setpoint natural frequencies ν_{F,S} are established in such a way that rotor blades arranged next to one another in the rotor-blade cascade have unequal setpoint natural frequencies ν_{F,S}, and that the setpoint natural frequency ν_{F,S} are different to the rotor rotation frequency of the turbomachine up to and including a multiple harmonic of the rotor rotation frequency,
in particular the eighth harmonic of the rotor rotation frequency.

8. Method according to one of Claims 1 to 7,
wherein the measurement of the mass m_{I} and of the center-of-mass position r_{S,I} is carried out relatively in a difference measurement with respect to a reference blade which has been three-dimensionally measured, in particular by means of a coordinate measuring device and/or by means of an optical method.

9. Method according to one of claims 1 to 8,
wherein the value pairs m_{S} and r_{S,S} are selected in such a way that the unbalance of the rotor is reduced and/or that the outlay for the removal is minimal.

10. Method according to one of claims 1 to 9,
wherein the predetermined oscillation mode is selected in such a way that the natural frequency ν_{F,S} of the predetermined oscillation mode is equal to or of lower frequency than a multiple harmonic of the rotor rotation frequency,
in particular the eighth harmonic.

11. Method according to one of Claims 1 to 10,
wherein the natural frequencies ν_{F} and/or ν_{I} are determined computationally,
in particular by means of a finite element method.

12. Method according to one of Claims 2, 4 to 11,
wherein, during the measurement of the frequency ν_{S,I}, the rotor blade (1) is clamped at its blade root (2), and the oscillation of the rotor blade (1) is excited and measured.

13. Method according to one of Claims 2, 4 to 12,
wherein adaptation of the model for determining the natural frequencies ν_{F} and ν_{I} is carried out by means of a comparison of the measured natural frequency ν_{S,I} with an actual natural frequency determined by interpolation of m_{I} and r_{S,I} in the value table ν_{S}(m, r_{S}).

## Revendications

1. Procédé pour désaccorder une grille d'aubes mobiles d'une turbomachine ayant une pluralité d'aubes ( 1 ) mobiles comprenant les stades :
a ) fixation ( 14 ) pour chacune des aubes ( 1 ) mobiles de la grille d'aubes mobiles d'au moins une fréquence ν_{F,S}, propre de consigne que l'aube ( 1 ) mobile a sous l'effet d'une force centrifuge pour au moins un mode de vibration déterminé à l'avance en fonctionnement normal de la turbomachine, de manière à ce que la sollicitation en vibration de la grille d'aubes mobiles sous la force centrifuge soit inférieure à une limite de tolérance ;
b ) établissement ( 16 ) d'une table ν_{F} ( m, r_{S} ) de valeurs ayant des valeurs m de masse et des positions r_{S} de centre de gravité radiales discrètes sélectionnées qui proviennent de variations ( 6 à 9 ) de la géométrie ( 5 ) nominale des aubes ( 1 ) mobiles et détermination de la fréquence ν_{F} propre respective du mode de vibration défini à l'avance sous la force centrifuge pour chaque couple ( m, r_{S} ) de valeurs sélectionnées.
c ) mesure ( 19 ) de la masse m_{I} et de la position r_{S}, _{I} radiale du centre de gravité de l'une des aubes ( 1 ) mobiles ;
d ) détermination ( 17 d'une fréquence ν_{F,I} propre réelle de l'aube ( 1 ) mobile sous la force de gravité par interpolation de la masse m₁ mesurée et la position r_{S}, _{I} radiale du centre de gravité mesurée dans la table ν_{F} ( m, r_{S} ) de valeurs ;
e ) dans le cas où ν_{F}, _{I} est en dehors d'une plage de tolérance autour de ν_{F}, _{S}, sélection dans la table ν_{F} ( m, r_{S}) de valeurs d'un couple m_{S} et r_{S,S} de valeurs de manière à ce que ν_{F}, _{I} au moins se rapproche de ν_{F}, _{S} et enlèvement ( 24 ) de matière de l'aube ( 1 ) mobile de manière à ce que m_{I} et r_{S,I} correspondent au couple m_{S} et r_{S,S} de valeurs ;
f ) répétition des stades c ) à e ) jusqu'à ce que ν_{F}, _{I} soit dans la plage de tolérance autour de ν_{F}, _{S}.

2. Procédé suivant la revendication 1,
dans lequel en plus du stade b ), on effectue un stade ( b1 ) ayant les caractéristiques suivantes :
b1 ) établissement ( 16 ) d'une table ν_{F} ( m, r_{S}) de valeurs ayant des valeurs m de masse et des positions r_{S} radiales de centres de gravité discrètes sélectionnées, qui proviennent de variations ( 6 à 19 ) de la géométrie ( 5 ) nominale des aubes ( 1 ) mobiles,
et détermination de la fréquence ν_{S} propre respective du mode de vibration déterminé à l'avance dans l'état de repos de l'aube ( 1 ) mobile pour chaque couple m_{S} et r_{S,S} de valeurs sélectionné,
le stade f ) de la revendication 1 étant remplacé par les stades suivants :
f ) dans le cas où on a enlevé de la matière, mesure ( 20 ) de la fréquence ν_{S}, _{I} propre de l'aube ( 1 ) mobile à l'état de repos ;
g ) répétition des stades e ) à f ) ou c ) à f ) jusqu'à ce que ν_{F,I} soit à l'intérieur de la plage de tolérance autour de ν_{F,S} et jusqu'à ce que ν_{F,I} soit à l'intérieur d'une plage de tolérance autour de ν_{S,S} correspondant à la plage de tolérance.

3. Procédé suivant la revendication 1,
dans lequel on choisit les modes de vibration déterminés à l'avance de manière à ce que les fréquences ν_{F,S} propres associées aux modes de vibration aient des fréquences égales ou plus basses qu'un harmonique multiple supérieur de la fréquence de rotation du rotor,
notamment de l'harmonique huitième,
dans lequel on établit ( 16 ) respectivement une table ν_{F} ( m, r_{S}) de valeurs pour une pluralité ou pour tous les modes de vibration, on détermine la fréquence ν_{F,I} propre et réelle pour chaque table de valeurs et on sélectionne le couple m_{S} et r_{S,S} de valeurs de manière à ce que les ν_{F},_{I} déterminées se rapprochent au moins de la ν_{F,S} fixée.

4. Procédé suivant la revendication 2,
dans lequel on sélectionne les modes de vibration déterminés à l'avance de manière à ce que les fréquences ν_{F,S} propres, associées aux modes de vibration aient des fréquences égales ou inférieures à un harmonique supérieur de la fréquence de rotation du rotor, notamment à l'harmonique huitième,
dans lequel, on établit ( 16 ) respectivement une table ν_{F} ( m, r_{S} ) de valeurs et respectivement une table ν_{S} ( m, r_{S} ) de valeur pour une pluralité ou pour tous les modes de vibration, on détermine ( 17 ) la fréquence ν_{F,I} propre réelle et la fréquence ν_{S,I} propre réelle pour chaque table de valeurs, on sélectionne le couple m_{S} et r_{S,S} de valeurs de manière à ce que les ν_{F,I} déterminées se rapprochent au moins des ν_{F,S} fixées, et on mesure ( 20 ) les fréquences ν_{F,S} propres pour les modes de vibration déterminés à l'avance.

5. Procédé suivant l'une des revendications 1 à 4,
dans lequel les variations ( 6 à 9 ) de la géométrie ( 5 ) nominale sont un épaississement et/ou un amincissement des aubes ( 1 ) mobiles dans chaque coupe radiale ou dans des coupes radiales.

6. Procédé suivant l'une des revendications 1 à 5,
dans lequel les variations ( 6 à 9 ) de la géométrie ( 5 ) nominale sont une variation ( 8, 9 ) linéaire de l'épaisseur des aubes ( 1 ) mobiles sur le rayon.

7. Procédé suivant l'une des revendications 1 à 6,
dans lequel on fixe la fréquence ν_{F,S} propre de consigne de manière à ce que des aubes mobiles voisines dans la grille d'aubes mobiles aient des fréquences ν_{F}, propres de consigne inégales et en ce que des fréquences ν_{F}, propres de consigne soient différentes de la fréquence de rotation du rotor en fonctionnement normal de la turbomachine jusqu'à y compris un harmonique supérieur de la fréquence de rotation du rotor, notamment de l'harmonique huitième de la fréquence de rotation du rotor.

8. Procédé suivant l'une des revendications 1 à 7,
dans lequel la mesure de la masse m_{I} et de la position r_{S,I} radiale du centre de gravité s'effectue relativement sous la forme d'une mesure de différence par rapport à une aube de référence, qui a été mesurée en trois dimensions, notamment au moyen d'un appareil de mesure des coordonnées et/ou au moyen d'un procédé optique.

9. Procédé suivant l'une des revendications 1 à 8,
dans lequel on sélectionne le couple m_{S} et r_{S,S} de valeurs de manière à diminuer le balourd du rotor et/ou à rendre minimum la dépense d'enlèvement.

10. Procédé suivant l'une des revendications 1 à 9,
dans lequel on sélectionne des modes de vibration déterminés à l'avance de manière à ce que la fréquence ν_{F,S} propre des modes de vibration déterminés à l'avance soit égale ou plus basse qu'un harmonique supérieur de la fréquence de rotation du rotor, notamment que l'harmonique huitième de la fréquence de rotation du rotor.

11. Procédé suivant l'une des revendications 1 à 10,
dans lequel on détermine, par le calcul, les fréquences ν_{F} et/ou ν_{I} propres,
notamment au moyen d'une méthode aux éléments finis.

12. Procédé suivant l'une des revendications 2, 4 à 11,
dans lequel, lors de la mesure de la fréquence ν_{S,I} propre, on bloque l'aube ( 1 ) mobile sur son emplanture ( 2 ), on excite la vibration de l'aube ( 1 ) mobile et on la mesure.

13. Procédé suivant l'une des revendications 2, 4 à 12,
dans lequel, au moyen d'une comparaison entre la fréquence ν_{S,I} propre mesurée et une fréquence propre réelle déterminée par interpolation de m_{I} et r_{S,I} dans la table ν_{S} ( m, r_{S} ) de valeur, on effectue une adaptation du modèle pour la détermination des fréquences ν_{F} et ν_{S} propres.
